# EUROPÄISCHE PATENTSCHRIFT

(11) **EP 0 819 906 B1**
(45) Veröffentlichungstag und Bekanntmachung des Hinweises auf die Patenterteilung: **24.03.1999**
(21) Anmeldenummer: 97110605.9
(22) Anmeldetag: 28.06.1997
(51) Int. Cl.: F28D 9/00, F28F 9/04

(54) **Anschlussadapter für Plattenwärmetauscher**
Adapter fitting for plate-heat exchanger
Raccord adaptateur pour échangeur de chaleur à plaques

(30) Priorität: 16.07.1996 DE 19628560
(43) Veröffentlichungstag der Anmeldung: 21.01.1998
(73) Patentinhaber: Längerer & Reich GmbH, 70794 Filderstadt (DE)
(72) Erfinder: Wehrmann, Reinhard, 72768 Reutlingen (DE)

(56) Entgegenhaltungen:
- EP-A- 0 289 424
- DE-A- 3 020 557
- DE-A- 3 923 936
- DE-A-19 519 740
- US-A- 2 511 084

## Beschreibung

Die Erfindung betrifft einen Anschlußadapter für Plattenwärmetauscher, zur Zu-und/oder Ableitung von Medien, der an einer Seite des Wärmetauschers befestigt und mit den Strömungskanälen des Wärmetauschers in hydraulischer Verbindung ist.

Ein solcher Anschlußadapter ist aus der WO 94/29659; F28D 9/00, bekannt. Der Anschlußadapter ist Teil eines Plattenwärmetauschers und ist an einer Seite des Plattenwärmetauschers angeordnet. Er dient hier dazu, den Zulauf und den Ablauf einer Flüssigkeit in oder von dem Plattenwärmetauscher zu ermöglichen. Ferner kann der Adapter mit einer Befestigungsplatte für den Plattenwärmetauscher verbunden sein.

Der Hauptzweck des Adapters besteht hier wohl darin, daß mittels des Adapters variable Anschlußmöglichkeiten für den Wärmetauscher auf einfache Weise geschaffen worden sind, weil in der Adapterplatte ein Kanal als Verbindung zwischen dem Flüssigkeitszulauf und dem Flüssigkeitsablauf eingearbeitet ist, der es zuläßt, beispielsweise den Anschlußflansch dort zu positionieren, wo es von den Einbaubedingungen her günstig ist. Der Kanal muß dann so ausgebildet werden, daß er den Flüssigkeitszulauf mit dem Flüssigkeitsablauf verbindet, d. h., er wird für verschiedene Einbauverhältnisse auch verschieden ausgeformt sein.

Dieser Anschlußadapter ist jedoch nur für die Zu-und/oder Abführung eines einzigen Mediums vorgesehen. Sollen mehrere Medien, beispielsweise zwei, über einen Anschluß getrennt voneinander zu-und/oder abgeführt werden, ist dieser Anschlußadapter nicht geeignet.

Aus der nicht vorveröffentlichten DE 195 19 740 A1 ist ein Wärmetauscher bekannt, der an einer Seite eine Verteilerplatte besitzt, die Ausschnitte und Bohrungen aufweist. Diese Verteilerplatte ist gemeinsam mit einer weiteren Befestigungsplatte so am Wärmetauscher befestigt, daß die Ausschnitte und Bohrungen in hydraulischer Verbindung mit den Strömungskanälen im Wärmetauscher sind. Dieser Wärmetauscher bietet u.a. nicht die Möglichkeit, zwei Medien, getrennt voneinander, in einen einzigen Strömungskanal einzuleiten.

Der Ölkühler aus DE 30 20 557 Al weist Bauteile wie Anschlußplatte, Strömungselement im Strömungskanal und ein Trennelement im Strömungskanal auf. Diese Bauteile dienen der Umlenkung des Öles innerhalb des Ölkühlers, um dessen Kühlleistung zu erhöhen. Auch hiermit können nicht zwei Medien in einen Strömungskanal eingeleitet werden.

Die Aufgabe der Erfindung besteht darin, den Anschlußadapter so zu verbessern, daß er für die getrennte Zu-und/oder Abführung von zwei Medien geeignet ist und beispielsweise als Anschlußadapter für Plattenwärmetauscher mit mehr als zwei getrennten Medien verwendet werden kann. Die erfindungsgemäße Lösung ergibt sich aus den Patentansprüchen.

Es ist vorgesehen, daß der Anschlußadapter aus einer Anschlußplatte, einem vorzugsweise rohrartigen Strömungselement und einem Trennelement, vorzugsweise einer Ringscheibe besteht. Die Anschlußplatte weist zwei Bohrungen auf, jeweils eine für ein Medium. Eine der Bohrungen nimmt ein Ende des rohrartigen Strömungselementes auf, das mit dem anderen Ende in den Strömungskanal des Wärmetauschers hineinragt. Der Durchmesser des Strömungselementes ist geringer als derjenige des Strömungskanales, so daß dazwischen ein Spalt ausgebildet ist, der als Strömungskanal dienlich ist. Das erwähnte andere Ende des rohrartigen Strömungskanales ist mit dem Trennelement verbunden, das als Ringscheibe ausgebildet ist. Und zwar ist die Ringscheibe mit dem inneren Rand am Strömungselement abdichtend befestigt, beispielsweise gelötet und mit dem äußeren Rand abdichtend zwischen horizontalen Kanälen des Wärmetauschers eingebaut. In Verbindung mit der zweiten Bohrung stehend, ist ein Verbindungskanal in der Anschlußplatte ausgebildet, der andererseits zu dem erwähnten Spalt führt. Der wie beschrieben ausgebildete Anschlußadapter ist für die getrennte Zu-und/oder Abführung von zwei Medien in bester Weise geeignet. Das eine Medium tritt durch die eine Bohrung ein, fließt durch das Strömungselement in den Wärmetauscher, wo es sich in den horizontalen Kanälen ausbreitet und am Wärmeaustausch teilnimmt. Das andere Medium tritt durch die andere Bohrung ein oder aus, strömt über den Verbindungskanal, tritt in den Spalt ein, um von dort zu den horizontalen Kanälen des Wärmetauschers zu gelangen, um ebenfalls am Wärmeaustausch teilzunehmen.

Der Anschlußadapter kann beispielsweise mit einer Deckplatte des Wärmeaustauschers fest und dicht verlötet sein. Hinsichtlich der Variabilität von Anschlußmöglichkeiten kann eine Verbesserung dadurch erreicht werden, daß die zweite Bohrung dort in der Anschlußplatte vorgesehen und mit dem Verbindungskanal verbunden ist, wo es von den Einbaubedingungen her günstig ist.

Der erfindungsgemäße Anschlußadapter ist vorzüglich für Plattenwärmetauscher geeignet, die mehrere, beispielsweise vier getrennte Kreisläufe innerhalb des einen Wärmetauschers aufweisen. Beispielsweise können zwei solche Adapter, einer für den Zulauf der zwei Medien, einer für den Ablauf der zwei Medien an einer Seite des Plattenwärmetauschers angeordnet sein. Wenn der erwähnte Strömungskanal des Wärmetauschers abgeschottet ist, beispielsweise durch eine weitere Trennscheibe, könnten von der gegenüberliegenden Seite des Plattenwärmetauschers weitere zwei getrennte Medien zu-und abgeführt werden, so daß sogar vier getrennte Medien am Wärmeaustausch beteiligt sein können.

Ist der Anschlußadapter in einem gelöteten Plattenwärmetauscher eingebaut, ist es vorzuziehen, wenn auch die Bestandteile des Anschlußadapters Einzelteile sind, die gemeinsam mit dem Plattenwärmetauscher im Lötofen verbunden werden. Jedoch bei Wärmetauschern, die lösbar, unter Verwendung von Dichtungen verbunden sind, kann der Anschlußadapter auch beispielsweise als Kunststoff-Spritzgußteil ausgeführt sein.

Nachfolgend soll die Erfindung in einem Ausführungsbeispiel näher erläutert werden. Dazu wird auf die beiden Zeichnungen Bezug genommen.
- Fig. 1: zeigt einen Schnitt durch einen Plattenwärmetauscher mit einem Anschlußadapter
- Fig. 2: zeigt die Draufsicht auf denselben

Das Ausführungsbeispiel zeigt einen Plattenwärmetauscher in komplett gelöteter Ausführung, so daß auch der Anschlußadapter 1 sowohl in sich als auch im Plattenwärmetauscher gelötet ist. Der Anschlußadapter 1 besteht aus den drei Einzelteilen, nämlich Anschlußplatte 2, Strömungselement 3 und Trennelement 4, das als Ringscheibe 40 ausgebildet ist.

Die andere Variante, bei der diese Teile 2;3;4; ein einheitliches Bauteil darstellen ist hier nicht extra gezeichnet worden. Diese andere Variante ist nicht für gelötete sondern für mit Dichtungen zusammengefügte Wärmetauscher vorgesehen.

Die Elemente des Wärmetauschers werden in an sich bekannter Weise zusammengefügt, wobei auch die Ringscheibe 40 mit ihrem äußeren Rand 42 zwischen den Wärmetauscherplatten 7 eingefügt wird. Außerdem werden das Strömungelement 3 und die Anschlußplatte 2 mit eingelegt. Der innere Rand 41 der Ringscheibe 40 ist in Kontakt mit dem Strömungselement 3, vorzugsweise mit dessen Ende 31, das sich im Strömungskanal 6 des Wärmetauschers befindet. Selbstverständlich könnte dieses Ende 31 auch etwas tiefer in den Strömungskanal 6 hineinragen als nur bis zu der Stelle, wo sich die Ringscheibe 40 befindet. Strömungstechnisch dürfte es jedoch vorzuziehen sein, wenn sich die Ringscheibe 40 am Ende 31 des Strömungselementes 3 befindet. Im übrigen richtet sich die Einsatztiefe des Strömungselementes 3 nach den geforderten Leistungsparametern. In Fig. 1 sind beispielsweise nur die oberen zwei horizontalen Kanäle 8 des Wärmetauschers von den anderen horizontalen Kanälen abgetrennt.

Der Plattenwärmetauscher weist ferner selbstverständlich noch weitere Strömungskanäle für das Kühlmedium auf, die den gesamten Stapel der Wärmetauscherplatten 7 durchsetzen. Die horizontalen Kanäle 8 für die zu kühlenden Medien wechseln sich mit ebensolchen für das Kühlmedium ab.

Ein weiteres abgetrenntes zu kühlendes Medium wird in Fig. 1 von der dem Anschlußadapter 1 gegenüberliegenden Seite zu-und abgeführt. Die Strömungspfeile machen dies deutlich. An dieser gegenüberliegenden Seite könnte beispielsweise ebenfalls ein Anschlußadapter 1 vorgesehen werden. Zur Trennung der von gegenüberliegenden Seiten zugeführten Medien, ist eine Trennscheibe 9 im Strömungskanal 6 zwischen den Wärmetauscherplatten 7 angeordnet.

Die Anschlußplatte 2 des Anschlußadapters 1 besitzt zwei Bohrungen 20 und 23. Die größere Bohrung 20 nimmt das Ende 30 des Strömungselementes 3 auf, das dort dicht verlötet ist. Die kleinere Bohrung 23 führt zu einem Verbindungskanal 21, der diese Bohrung 23 mit dem Spalt 5, einem Ringspalt, verbindet. Ein Medium strömt nun durch die größere Bohrung 20 und das Strömungselement 3 in das Innere des Wärmetauschers und das andere Medium wird durch die kleinere Bohrung 23 über den Verbindungskanal 21 und den Ringspalt 5 in das Innere des Wärmetauschers gelangen.

Fig. 2 zeigt prinzipiell eine Ansicht von oben, wobei, wie man erkennen kann, die Größenverhätnisse nicht ganz die gleichen sind. In zwei diagonal gegenüberliegenden Ecken sind Anschlußadapter 1 angeordnet - einer für die Zuführung und der andere für die Abführung der zwei Medien. Die Bezugszeichen sind nur bei dem im Bild oberen Anschlußadapter 1 eingetragen worden. Die beiden Bohrungen 20 und 23 gehen daraus hervor und je zwei weitere Bohrungen 22, die der abgedichteten Befestigung von Anschlußflanschen dienen. Die Oberfläche der Anschlußplatte 2 ist gewöhnlich eine sehr ebene Fläche.

Aus der Fig. 2 ist auch gut zu erkennen, daß die Anordnung der kleinen Bohrung 23 zur großen Bohrung 20 innerhalb der Anschlußplatte 2 so gewählt werden kann, wie es den vorliegenden Anschlußbedingungen entgegenkommt. Der Verbindungskanal 21 befindet sich jedoch in jedem Fall zwischen der einen, vorliegend der kleinen Bohrung 23 und dem Spalt 5. Außerdem kann das Größenverhältnis der Bohrungen 20 und 23 frei gewählt und den Bedingungen angepaßt werden.

## Patentansprüche

1. Anschlußadapter für Plattenwärmetauscher, zur Zu-und/oder Ableitung von Medien, der an einer Seite des Wärmetauschers befestigt und mit den Strömungskanälen des Wärmetauschers in hydraulischer Verbindung ist,
dadurch gekennzeichnet, daß
der Anschlußadapter (1) aus einer Anschlußplatte (2), einem Strömungselement (3) und einem Trennelement (4) besteht, wobei die Anschlußplatte (2) zwei Bohrungen (20, 23) aufweist und das Strömungselement (3) mit dem einen Ende (30) in der einen Bohrung (20) abdichtend befestigt ist und mit dem anderen Ende (31) in den Strömungskanal (6) des Wärmetauschers einsetzbar ist, wobei zwischen dem Strömungselement (3) und dem Strömungskanal (6) ein Spalt (5) ausgebildet ist, der über einen Verbindungskanal (21) mit der anderen Bohrung (23) verbunden ist und,
daß das Strömungselement (3) mit dem Trennelement (4) verbunden ist.

2. Anschlußadapter nach Anspruch 1, dadurch gekennzeichnet, daß die Anschlußplatte (2), das Strömungselement (3) und das Trennelement (4) Einzelteile sind, die mit dem Wärmetauscher zusammengefügt und fügetechnisch verbunden, vorzugsweise gelötet sind.

3. Anschlußadapter nach Anspruch 1, dadurch gekennzeichnet, daß die Anschlußplatte (2), das Strömungselement (3) und das Trennelement (4) ein Bauteil darstellen, beispielsweise ein Kunststoff-Spritzgußteil, das abgedichtet in den Wärmetauscher eingesetzt ist.

4. Anschlußadapter nach Anspruch 1 oder 2, dadurch gekennzeichnet, daß das Trennelement (4) eine Ringscheibe (40) ist, die mit dem inneren Rand (41) am anderen Ende (31) des Strömungselementes (3) befestigt ist und mit dem äußeren Rand (42) zur Trennung des Strömungskanales (6) des Wärmetauschers zwischen seinen Wärmetauscherplatten (7) befestigt ist.

5. Anschlußadapter nach einem der vorstehenden Ansprüche, dadurch gekennzeichnet, daß der Strömungselement (3) vorzugsweise rohrförmig ausgebildet ist und der Strömungskanal (6) des Wärmetauschers einen runden Querschnitt aufweist, so daß der Spalt (5) als Ringspalt ausgebildet ist.

6. Anschlußadapter nach einem der vorstehenden Ansprüche, dadurch gekennzeichnet, daß die Anschlußplatte (2) Befestigungsbohrungen (22) für den Anschlußflansch aufweist.

## Claims

1. Connecting adapter for plate-type heat exchangers, for the feed and/or drainage of mediums, which is mounted on one side of the heat exchanger and is in hydraulic connection with the flow channels of the heat exchanger,
characterized in that
the connecting adapter (1) consists of a connection plate (2) a flow element (3) and a partition element (4), and the connection plate (2) has two bores (20,23) and the flow element (3)) is mounted leak-proof with the one end (30) in the one bore (20) and can be inserted with the other end (31) in the flow channel (6)of the heat exchanger, and a gap (5) is formed between the flow element (3) and the flow channel (6) which is connected via a connection channel (21) with the other bore (23), and that the flow element (3) is connected to the partition element (4).

2. Connecting adapter according to claim 1,
characterized in that the connection plate (2), the flow element (3), and the partition element (4) are component parts which are connected and joined by means of metallic bond, preferably brazed.

3. Connecting adapter according to claim 1,
characterized in that the connection plate (2), the flow element (3), and the partition element (4) form one component, for example a plastic injection-mold part, which is mounted leak-proof in the heat exchanger.

4. Connecting adapter according to claim 1 or 2,
characterized in that the partition element (4) is an annular disk (40) which is mounted with the inner margin (41) on the other end (31) of the flow element (3) and is mounted with the outer margin (42), in order to partition the flow channel (6) of the heat exchanger, between its heat-exchanger plates (7).

5. Connecting adapter according to one of the above claims, characterized in that the flow element (3) is preferably of a tube-type design and that the flow channel (6) of the heat exchanger has a round cross section, so that gap (5) is designed as an annular gap.

6. Connecting adapter according to one of the above claims, characterized in that the connection plate (2) has mounting bores (22) for the connecting flange.

## Revendications

1. Adapteur de raccordement pour échangeurs de chaleur à plaques, pour l'arrivée et/ou l'évacuation de fluides, qui est fixé sur un côté de l'échangeur de chaleur et en jonction hydraulique avec les canaux de circulation de l'échangeur de chaleur, caractérisé par le fait que
l'adapteur de raccordement (1) est constitué d'une plaque de raccordement (2), d'un élément de flux (3) et d'un élément de séparation (4), la plaque de raccordement (2) présentant deux alésages (20,23), et l'élément de flux (3) étant fixé de façon étanche par une de ses extrémités (30) dans un alésage (20), et son autre extrémité (31) pouvant s'insérer dans le canal de circulation (6) de l'échangeur de chaleur, cependant qu'est formé un interstice (5) entre l'élément de flux (3) et le canal de circulation (6), qui est relié par un canal de jonction (21) à l'autre alésage (23), et que l'élément de flux (3) est raccordé à l'élément de séparation (4).

2. Adapteur de raccordement d'après la revendication 1, caractérisé par le fait que la plaque de raccordement (2), l'élément de flux (3) et l'élément de séparation (4) sont des pièces détachées qui sont montées sur l'échangeur de chaleur et assemblées par technique d'assemblage, de préférence par soudage.

3. Adapteur de raccordement d'après la revendication 1, caractérisé par le fait que la plaque de raccordement (2), l'élément de flux (3) et l'élément de séparation ( 4) forment une pièce, par exemple une pièce plastique coulée par injection, qui sera insérée, étanchéisée, dans l'échangeur de chaleur.

4. Adapteur de raccordement d'après les revendications 1 ou 2, caractérisé par le fait que l'élément de séparation (4) est une rondelle (40) qui est fixée par son bord intérieur (41) à l'autre extrémité (31) de l'élément de flux (3) et qui est fixée par son bord extérieur (42) , pour assurer le cloisonnement du canal de circulation (6) de l'échangeur de chaleur, entre les plaques (7) de celui-ci.

5. Adapteur de raccordement d'après l'une des revendications ci-dessus, caractérisé par le fait que l'élément de flux (3) sera de préférence tubulaire et que le canal de circulation (6) de l'échangeur de chaleur présente une coupe transversale circulaire, de façon à ce que l'interstice (5) formé ait la forme d'un conduit annulaire.

6. Adapteur de raccordement d'après l'une des revendications ci-dessus, caractérisé par une plaque de raccordement (2) qui présente des alésages de fixation (22) pour la bride de raccord.
